# FASCICULE DE BREVET EUROPEEN

(11) **EP 2 199 669 B1**
(45) Date de publication et mention de la délivrance du brevet: **24.04.2013**
(21) Numéro de dépôt: 09178310.0
(22) Date de dépôt: 08.12.2009
(51) Int. Cl.: F21V 29/00, F21S 8/12, F21Y 101/02

(54) **Dispositif de refroidissement d'un module optique pour projecteur automobile**
Vorrichtung zum Abkühlen eines optischen Moduls für einen Kraftfahrzeugscheinwerfer
Optical module cooling device for automobile headlight

(30) Priorité: 18.12.2008 FR 0807166
(43) Date de publication de la demande: 23.06.2010
(73) Titulaire: VALEO VISION, 93012 Bobigny (FR)
(72) Inventeur: Roucoules, Christine, 95170, DEUIL LA BARRE (FR); Mornet, Eric, 94300, VINCENNES (FR)

(56) Documents cités:
- EP-A1- 1 726 874
- WO-A1-2007/053939
- DE-A1-102006 001 711
- FR-A1- 2 853 717
- US-A1- 2006 181 894
- US-A1- 2007 008 727

## Description

L'invention est du domaine des dispositifs d'éclairage, et plus particulièrement des projecteurs pour véhicule automobile. Elle a pour objet un dispositif pour le refroidissement d'un ou de plusieurs modules optiques équipant un tel projecteur pour l'émission de divers faisceaux lumineux. Plus spécifiquement, ce dispositif de refroidissement est du type induisant un échange thermique par convection entre ce flux d'air et la surface d'échange thermique d'un organe de refroidissement, tel qu'un dissipateur de chaleur à ailettes ou analogue, équipant le ou les modules optiques.

Les projecteurs automobiles sont composés dans leur généralité d'un boîtier qui est fermé par une paroi transparente à travers laquelle émergent un ou plusieurs faisceaux lumineux. Ce boîtier loge au moins un module optique, comprenant principalement une source lumineuse et un système optique apte à modifier au moins un paramètre de la lumière générée par la source lumineuse pour l'émission du faisceau lumineux par le module optique. Le système optique comprend des composants optiques tels qu'un réflecteur, une lentille, un élément diffusant ou un collimateur, voire tout autre organe apte à modifier au moins l'un des paramètres de la lumière générée par la source lumineuse, tel que sa réflexion moyenne et/ou sa direction.

L'évolution des techniques tend à favoriser l'utilisation de sources lumineuses constituées d'au moins une DEL (Diode Electroluminescente), en raison de leur faible consommation en énergie et de la qualité de l'éclairage obtenu. Les DEL ne rayonnent pas de manière omnidirectionnelle mais de manière plus directive que les autres sources lumineuses. Le faible encombrement des DEL et leur rayonnement lumineux directif permettent de réduire l'encombrement et de simplifier la structure du module optique, avec pour avantage de faciliter son intégration à l'intérieur du boîtier. Cependant en cours de fonctionnement, les DEL produisent de la chaleur qui est nuisible à leur fonctionnement, car plus une DEL monte en température, plus son flux lumineux diminue. II est donc nécessaire de prévoir des dispositions pour évacuer la chaleur générée par la ou les DEL qui constituent la source lumineuse du module optique, afin d'éviter une montée en température des DEL au-delà d'un seuil tolérable d'exploitation.

A cet effet, il est courant d'équiper le module optique d'un organe de refroidissement agencé en dissipateur de chaleur à ailettes, tel qu'un radiateur à ailettes ou organe à échange thermique analogue. L'organe de refroidissement constitue un support de la ou des DEL installées sur une carte électronique de commande dédiée à chacune des DEL ou commune à l'ensemble des DEL, voire aussi du ou des systèmes optiques au moins en partie, sinon couramment dans leur totalité. L'organe de refroidissement permet d'évacuer la chaleur générée par la source lumineuse vers le volume intérieur du boîtier et/ou vers l'extérieur du boîtier, à partir d'un échange thermique exploitant la surface des ailettes que comporte l'organe de refroidissement. L'optimisation de l'échange thermique entre le dissipateur à ailettes chauffé par les DEL et l'air, peut être obtenue par l'accroissement de la surface via une augmentation de la taille et/ou du nombre d'ailettes de l'organe de refroidissement. Cependant, cette solution présente l'inconvénient d'induire en conséquence un accroissement de la masse et de l'encombrement global du module optique, ce qui est à éviter pour faciliter son implantation à l'intérieur du boîtier. Une telle implantation est susceptible d'être rendue délicate en raison d'une exiguïté de l'espace disponible pour la réception du ou des modules optiques, et/ou en raison des contraintes liées à l'agencement global du projecteur au regard de son environnement proche lorsqu'il est monté sur le véhicule. II est en conséquence utile d'organiser le refroidissement du ou des modules optiques de manière à ne pas faire obstacle à l'aisance de leur implantation à l'intérieur du boîtier.

Il doit aussi être pris en compte le fait que le volume des moyens utilisés pour le refroidissement des DEL que comportent les modules optiques est dépendant de la quantité de chaleur qu'elles génèrent selon leur puissance de fonctionnement, elle-même dépendante de l'intensité lumineuse nécessaire pour l'émission par le projecteur du faisceau lumineux correspondant.

Plus particulièrement, un module optique ou un groupe de modules optiques sont organisés pour être constitutifs d'un dispositif d'éclairage et/ou dispositif de signalisation nécessitant une forte intensité lumineuse, tel que pour un feu de croisement, un feu de route, un feu anti-brouillard ou un feu de signalisation diurne. Le nombre de DEL et/ou la puissance nécessaire à leur fonctionnement sont élevés, et les moyens de refroidissement mis en oeuvre pour de tels modules optiques sont agencés pour permettre d'évacuer une chaleur importante générée par les DEL. Si seulement l'air naturellement présent à l'intérieur du boîtier est exploité pour obtenir un refroidissement adéquat des DEL, le dispositif d'éclairage et/ou dispositif de signalisation nécessite des moyens de dissipation de masse importante. Pour surmonter cette difficulté, il est connu d'exploiter un ventilateur ou organe analogue qui induit un passage forcé du flux d'air le long des ailettes de l'organe de refroidissement équipant les modules optiques. L'exploitation d'un tel flux d'air en passage forcé permet de limiter la surface d'échange thermique, et donc l'encombrement de l'organe de refroidissement, et en conséquence permet de limiter l'encombrement global du module optique ou du groupe de modules optiques. A titre d'exemple, on pourra se reporter au document W02005116520 qui décrit de telles dispositions. Par exemple encore, il est connu d'utiliser un caloduc qui est apte à acheminer des calories par conduction à partir du matériau le constituant, et/ou qui est agencé en conduit hermétiquement clos apte à véhiculer un fluide caloporteur qu'il contient. Le fluide caloporteur est par exemple de l'eau ou tout autre fluide exploitable pour un échange thermique. La clôture du conduit est par exemple obtenue à partir d'une fermeture de ses extrémités, ou à partir d'une fermeture du conduit en boucle sur lui-même. Une extrémité du caloduc est en contact avec l'organe de refroidissement équipant le ou les modules optiques pour prélever par conduction la chaleur produite par la ou les sources lumineuses, tandis que son autre extrémité est en contact avec un organe de refroidissement placé à l'extérieur du boîtier pour évacuer la chaleur véhiculée par le caloduc. On pourra par exemple se reporter aux documents EP1881262 ou US2008/0025038 qui décrivent de telles dispositions.

Le document EP 1726874 A1, divulgue une solution avec un dispositif de refroidissement comprenant au moins un conducteur de chaleur dont une première extrémité constitue une surface froide par rapport à l'air environnant du module optique.

Le but de la présente invention est de proposer un dispositif de refroidissement d'un ou de plusieurs modules optiques pour projecteur automobile, pour optimiser le refroidissement des modules optiques d'un dispositif d'éclairage et ou de signalisation.

Le dispositif de la présente invention est un dispositif d'éclairage et/ou de signalisation comprenant au moins un module optique équipé d'un organe de refroidissement pourvu d'une surface d'échange thermique. II comprend également un dispositif de refroidissement comprenant au moins un conducteur de chaleur dont une première extrémité constitue une surface froide par rapport à l'air environnant du module optique, ladite première extrémité étant placée à distance de l'organe de refroidissement et étant munie d'une pluralité de déflecteurs canalisant un flux d'air froid en provenance de ladite première extrémité vers la surface d'échange thermique de l'organe de refroidissement, de manière à permettre un échange thermique entre le flux d'air et cette surface d'échange thermique. Préférentiellement, l'espace entre deux déflecteurs voisins constitue un canal de guidage du flux d'air délimité par les deux déflecteurs et débouchant sur au moins un couloir délimité entre deux ailettes voisines que comporte l'organe de refroidissement.

On comprendra par extrémité proximale du conducteur de chaleur une zone de ce dernier qui est située au voisinage du ou des modules optiques, et qui est opposée à son autre extrémité, distale, éloignée du ou des modules optiques. En cours de fonctionnement du projecteur et plus particulièrement de l'activation de la ou des source(s) lumineuse(s) du ou des modules optiques, l'extrémité proximale du conducteur de chaleur est une surface froide par rapport à l'air l'environnant du module optique, en acheminant des frigories depuis son extrémité distale jusqu'au voisinage de l'organe de refroidissement, duquel son extrémité proximale est placée à distance proche. Le flux d'air est naturellement refroidi au niveau de l'extrémité proximale du conducteur de chaleur par les frigories qu'il achemine. Le dispositif permet ainsi un échange thermique par convection entre la surface d'échange thermique de l'organe de refroidissement équipant le module optique et le conducteur de chaleur.

L'espace entre deux déflecteurs voisins, à savoir le canal de guidage du flux d'air froid permet d'améliorer la canalisation du flux d'air froid en direction de l'organe de refroidissement du module optique. Le canal de guidage du flux d'air froid débouche avantageusement sur des couloirs délimités entre deux ailettes voisines que comporte l'organe de refroidissement. On comprendra que les ailettes sont des éléments qui matérialisent la surface globale d'échange thermique de l'organe de refroidissement. Ceci permet d'assurer la continuité de la canalisation du flux d'air de l'extrémité distale du conducteur de chaleur, jusqu'entre les ailettes de l'organe de refroidissement.

La distance de séparation entre les déflecteurs et la surface d'échange thermique de l'organe de refroidissement est à titre indicatif supérieure à 0 cm et inférieure à 2 cm, préférentiellement entre 0 cm et 1 cm. Préférentiellement, le canal de guidage de l'air froid débouche à une distance d'au moins un couloir comprise entre 0 cm et 2 cm, préférentiellement entre 0cm et 10cm. Les déflecteurs sontt de préférence placés au plus proche de l'organe de refroidissement, pour éviter une dispersion du flux d'air froid et pour favoriser le guidage de ce dernier vers la surface d'échange thermique de l'organe de refroidissement. Cette proximité est toutefois le cas échéant limitée à la faculté souhaitée d'une mobilité du ou des modules optiques. On comprendra en cela que la distance de séparation entre les déflecteurs et l'organe de refroidissement est dépendante d'un compromis entre un débattement angulaire offert pour le module optique en vue de sa mobilité dans le boîtier, et un acheminement optimisé du flux d'air froid vers la surface d'échange thermique de l'organe de refroidissement.

Selon un mode de réalisation, les déflecteurs sont disposés en superposition distante. Ceci permet d'amener l'air froid latéralement.

Le dispositif de refroidissement selon la présente invention permet son exploitation pour un quelconque module optique ou groupe de modules optiques dont les sources lumineuses sont d'une puissance de fonctionnement apte à émettre un faisceau lumineux d'intensité modérée ou de forte intensité. Avantageusement ce dispositif de refroidissement s'applique à des DEL, ou diodes électroluminescentes, dont la chaleur qu'elle génère doit être évacuée. Ce dispositif est particulièrement avantageux pour les DEL de puissance utilisées dans des modules optiques émettant un faisceau d'éclairage, par exemple de type feu de croisement et/ou feu de route, ou encore des modules optiques pour l'émission d'un feu de position diurne, encore appelé DRL (pour « Day Running Light » en anglais). Les DEL de puissance sont des DEL ayant généralement un flux lumineux de l'ordre d'au moins 30 lumens et dégagent une chaleur plus élevée que des DEL de flux lumineux inférieur.

Aussi le dispositif d'éclairage et/ou de signalisation selon la présente invention comprend au moins une diode électroluminescente, ou DEL, en contact thermique avec le dispositif de refroidissement. Préférentiellement la diode électroluminescente est une DEL de puissance.

De plus, le dispositif de refroidissement utilisé dans le projecteur selon la présente invention est d'un encombrement et d'un agencement ne faisant pas obstacle à une implantation aisée du module optique à l'intérieur du boîtier, notamment à partir de l'obtention d'un encombrement et d'une masse du dispositif de refroidissement et du ou des modules optiques qui soient les plus faibles possibles.

L'organe de refroidissement est préférentiellement un dissipateur de chaleur à ailettes, dont la surface d'échange thermique est formée par les surfaces des ailettes en contact avec le flux d'air pour obtenir finalement le refroidissement du ou des modules optiques.

Pour augmenter le phénomène de radiation et donc l'échange thermique, l'organe de refroidissement et/ou le (ou les) déflecteur(s) peuvent être par exemple de couleur noire. Par exemple sur une pièce d'aluminium, cette couleur peut-être obtenue par anodisation.

Le flux d'air est naturellement généré par le mouvement ascensionnel de l'air se réchauffant au niveau de la surface d'échange thermique de l'organe de refroidissement, la température de cette surface d'échange thermique étant supérieure à celle de l'air environnant. Par exemple, l'air se réchauffe entre les ailettes de l'organe de refroidissement, lorsque ce dernier en est pourvu. Ce mouvement ascensionnel aspire l'air présent au niveau du déflecteur et/ou du conducteur de chaleur, où il a été refroidi. Cet air aspiré a donc une température plus froide que l'air environnant le module optique et permet ainsi de refroidir efficacement l'organe de refroidissement équipant ce module optique.

Le conducteur de chaleur étant placé à distance du module optique, c'est-à-dire sans contact mécanique avec le module optique, ce dernier peut aisément être monté mobile à l'intérieur d'un boîtier que comprend le projecteur, sans que les moyens mis en oeuvre pour son refroidissement ne fassent obstacle à une telle mobilité. L'étendue de la surface d'échange thermique, et donc l'encombrement et la masse de l'organe de refroidissement, sont susceptibles d'être restreints grâce à l'apport du flux d'air froid, ce qui facilite davantage l'agencement, le montage et l'implantation des pièces, en particulier du module optique, à l'intérieur du boîtier. Le dispositif de refroidissement est apte à être exploité pour le refroidissement d'un ou de plusieurs modules optiques dont la ou les sources lumineuses peuvent être indifféremment de faible puissance, comme les DEL utilisées dans des dispositifs de signalisation de type lampe ville, indicateur de changement de direction, feux arrières, ou de puissance modérée ou de forte puissance, comme les DEL de puissance utilisées un DRL ou dans des dispositifs d'éclairage, du type feu de route, feu de croisement, anti-brouillards, ou, selon le faisceau lumineux dont l'émission par le projecteur est souhaitée. Le conducteur de chaleur est susceptible d'être refroidi à son extrémité distale par de quelconques moyens de refroidissement supplémentaires, qui peuvent être installés à l'extérieur du boîtier pour éviter d'encombrer son volume intérieur. Les moyens de refroidissement supplémentaires sont susceptibles d'être quelconques et d'être déterminés selon la puissance de la source lumineuse à refroidir, en exploitant par exemple isolément ou en combinaison l'air extérieur au véhicule pour éviter l'utilisation d'un organe consommateur d'énergie, un organe générateur d'un flux d'air forcé tel qu'un ventilateur ou organe analogue, une source de froid tel qu'un conduit véhiculant un fluide en provenance d'un circuit de refroidissement, notamment d'un circuit de refroidissement d'une installation de ventilation, de chauffage et/ou de climatisation équipant le véhicule. L'exploitation ou non de divers moyens de refroidissement supplémentaires peut être choisie indépendamment de l'agencement et de l'organisation structurelle du dispositif de refroidissement dans ses principaux composants, à savoir les moyens de refroidissement et de canalisation du flux d'air principalement constitués d'un conducteur de chaleur équipé du ou des déflecteurs. La modularité du dispositif de refroidissement à partir d'une mise en oeuvre sélective des moyens de refroidissement supplémentaires permet de conférer au dispositif de refroidissement un caractère standard favorisant la rentabilité de son exploitation et en conséquence de sa commercialisation.

La surface d'échange thermique de l'organe de refroidissement est plus spécifiquement orientée suivant l'axe général de gravité. La surface d'échange thermique de l'organe de refroidissement est ainsi orientée de sorte qu'elle soit naturellement balayée par le flux ascendant de l'air se réchauffant. Cette orientation étant considérée lorsque l'axe général d'émergence de la lumière hors du module optique est orienté environ perpendiculairement à l'axe général de gravité. Cette orientation générale d'émergence de la lumière correspond environ à l'orientation qu'a le dispositif d'éclairage et/ou de signalisation, une fois monté sur le véhicule auquel il est destiné.

Par exemple, l'organe de refroidissement est agencé en dissipateur de chaleur à ailettes ou organe analogue. Les ailettes sont orientées dans leur plan général suivant l'axe général de gravité. La surface d'échange thermique est formée par les surfaces des ailettes en contact avec le flux d'air pour obtenir finalement le refroidissement du ou des modules optiques.

De préférence, la surface d'échange thermique définit un plan général d'échange thermique qui est préférentiellement orienté orthogonalement au plan général du déflecteur. D'une manière plus générale et pour des valeurs préférentielles au regard de la performance de l'échange thermique obtenu entre le flux d'air en provenance de l'extrémité proximale du conducteur de chaleur et l'organe de refroidissement, pour chaque déflecteurs de la pluralité de déflecteurs est définit un plan général du déflecteur en vis-à-vis dudit organe de refroidissement. Ce plan général de déflecteur est orienté de manière à former avec l'axe général de la gravité un angle compris entre 80° et 130°, cet angle étant mesuré en partant depuis l'axe central de la gravité, au-dessus du déflecteur correspondant, lorsque l'axe général, d'émergence de la lumière hors du module optique, est orienté sensiblement orthogonalement à l'axe général de gravité. Préférentiellement, cet angle est compris entre 90° et 120°, et encore préférentiellement entre 90° et 100°.

L'agencement du dispositif de refroidissement, et notamment l'orientation spécifique de la surface d'échange thermique et des déflecteurs, induit un balayage de cette dernière par le flux d'air à partir de mouvements naturels successifs descendant du flux d'air froid en provenance du conducteur de chaleur, puis ascendant de ce flux d'air froid progressivement réchauffé par la surface d'échange thermique. L'exploitation du flux d'air refroidi par le conducteur de chaleur est optimisée à partir d'un double balayage par ce flux d'air de la surface d'échange thermique de l'organe de refroidissement.

Selon une variante de réalisation, le plan général de chaque déflecteur de la pluralité de déflecteurs et en vis-à-vis de l'organe de refroidissement est orienté de manière à former avec l'axe général de la gravité un angle d'au plus 40 degrés, cet angle étant mesuré en partant depuis l'axe central de la gravité et au-dessus du déflecteur correspondant, lorsque l'axe général d'émergence de la lumière hors du module optique est orienté sensiblement orthogonalement à l'axe général de gravité, ledit canal de guidage débouchant au-dessous dudit couloir. Préférentiellement, cet angle est d'au plus 20 degrés, et encore préférentiellement d'environ 0°, soit parallèle à la direction de la gravité. Lorsque l'axe général d'émergence de la lumière hors du module optique est orienté sensiblement orthogonalement à l'axe général de gravité, on a donc idéalement des déflecteurs orientés verticalement, placés sous le dissipateur de chaleur. Dans ce cas l'agencement du dispositif de refroidissement, et notamment l'orientation spécifique de la surface d'échange thermique et des déflecteurs, induit également un balayage de la surface d'échange thermique par le flux d'air à partir de mouvements naturels. Dans ce mode de réalisation, le radiateur en réchauffant l'air crée un mouvement naturel ascendant de l'air. Ce mouvement induit un phénomène d'aspiration de l'air présent dans les canaux de guidage où l'air a déjà perdu un certain nombre de calories. L'air refroidi va ainsi balayer la surface des ailettes en remontant dans les couloirs et donc permettre une meilleure dissipation thermique.

Selon le mode de réalisation visé au paragraphe précédent, une plaque est placée à l'arrière du dissipateur de chaleur, soit sur le côté opposé à celui supportant la source lumineuse. Cette plaque permet de canaliser davantage le flux d'air vers le haut du dissipateur de chaleur. Chaque couloir comprend ainsi une entrée du flux d'air froid en bas du dissipateur de chaleur et une sortie du flux d'air chaud en haut du dissipateur de chaleur.

Préférentiellement, le conducteur de chaleur est un caloduc. Le dispositif d'éclairage et/ou de signalisation selon l'invention peut comprendre plusieurs conducteurs de chaleurs, et donc notamment plusieurs caloducs. De même un dispositif de refroidissement peut comprendre plusieurs conducteurs thermiques, par exemple plusieurs caloducs, associés à un ou plusieurs déflecteurs canalisant l'air vers la surface d'échange thermique pour la refroidir. Le (ou les) caloduc, appelé « heat pipe » en anglais, est un conduit hermétiquement clos, par exemple en cuivre, contenant un fluide caloporteur. Le fluide caloporteur est par exemple de l'eau ou tout autre fluide exploitable pour un échange thermique. Le fluide passe de l'état liquide à l'état gazeux au niveau d'une première extrémité du caloduc. Le fluide sous forme gazeuse circule ensuite jusqu'à une deuxième extrémité du caloduc où il se condense. Le fluide sous forme liquide revient ensuite de la deuxième extrémité à la première extrémité. Ainsi le caloduc est apte à véhiculer des calories de sa première extrémité vers sa deuxième extrémité et des frigories de sa deuxième extrémité vers sa première extrémité. La clôture du conduit est par exemple obtenue à partir d'une fermeture de ses extrémités, ou à partir d'une fermeture du conduit en boucle sur lui-même. La première extrémité du caloduc est située au voisinage du ou des modules optiques, et correspond donc à une extrémité proximale opposée à à la deuxième extrémité, distale, éloignée du ou des modules optiques. L'extrémité proximale du caloduc est notamment formée d'une zone de celui-ci disposée à l'intérieur d'un boîtier du projecteur logeant le ou les modules optiques, tandis que l'extrémité distale du caloduc est une zone de ce dernier placée où l'air a une température moins élevé que l'air au niveau du module optique, préférentiellement à l'extérieur du boîtier en étant avantageusement en relation thermique avec des moyens supplémentaires de refroidissement, eux-mêmes disposés à l'extérieur du boîtier pour éviter d'encombrer son espace intérieur. On peut également positionner l'extrémité distale à l'intérieur du boîtier, par exemple à proximité de la glace de fermeture du boîtier. Ceci permet alors de refroidir l'extrémité distale et également de limiter les phénomènes de condensation ou de givre sur la glace, en apportant des calories au niveau de cette dernière.

Préférentiellement, les déflecteurs présentent une conductivité thermique élevée, c'est-à-dire supérieure à 10 W/m/C° (10 watts par mètre par degrés Celcius). Les déflecteurs présentent ainsi également une fonction de dissipation des frigories en provenance de l'extrémité proximale du conducteur de chaleur permettant de refroidir plus efficacement le flux d'air froid.

Les déflecteurs sont chacun avantageusement formés d'une lame traversée par la première extrémité du caloduc. Comme vu au paragraphe précédent, cette lame présente notamment des caractéristiques de conductivité thermique qui sont élevées, soit supérieures à 10 W/m/C°, en étant par exemple formée à partir d'une feuille de métal. Le contact matériel entre la lame et le caloduc qui la traverse permet non seulement de réaliser aisément le positionnement de la lame axialement sur le caloduc, mais aussi de favoriser la dissipation des frigories en provenance du caloduc.

Un même caloduc est susceptible d'être dédié au refroidissement de plusieurs modules optiques. Les modules optiques sont indifféremment portés par un organe de refroidissement qui leur est commun ou par un organe de refroidissement qui leur est spécifiquement dédié. Dans ce dernier cas, préférentiellement, une pluralité de déflecteurs est placée en face de chacun des organes de refroidissement des modules optiques.

Selon la quantité nécessaire de frigories à acheminer vers la surface d'échange thermique de l'organe de refroidissement, l'extrémité distale du conducteur de chaleur est en relation thermique avec des moyens supplémentaires de refroidissement et/ou avec un organe d'échange thermique, tels que des ailettes ou organes à échange thermique analogues. L'apport de frigories par le conducteur de chaleur vers son extrémité proximale peut être optimisé. La mise en relation thermique de l'extrémité distale du conducteur de chaleur avec les moyens supplémentaires de refroidissement est indifféremment obtenue par conduction ou par convection, selon la nature des supplémentaires de refroidissement exploités. Les organes d'échange thermique sont susceptibles d'être dédiés à un ou plusieurs conducteurs de chaleur que comprend le dispositif de refroidissement. Préférentiellement, les moyens supplémentaires de refroidissement et/ou l'organe d'échange thermique sont placés à l'extérieur dudit boîtier.

Le caloduc est préférentiellement positionné et maintenu à l'intérieur du boîtier par l'intermédiaire d'organes de fixation au moins en prise sur le boîtier, à l'exclusion du module optique et/ou de l'organe de refroidissement qui le porte. On comprendra par une telle exclusivité que le caloduc est exempt de moyens de fixation mécanique avec l'organe de refroidissement et/ou avec le ou les modules optiques, en raison de son positionnement matériel à distance de ces derniers. Un tel positionnement distant sans jonction mécanique entre le module optique et le caloduc muni du ou des déflecteurs, autorise une mobilité du module optique à l'intérieur du boîtier tout en autorisant son refroidissement au moyen du caloduc. Le caloduc est susceptible d'être en prise sur le boîtier pour son maintien à l'intérieur de celui-ci, soit directement, soit par l'intermédiaire d'organes solidaires du boîtier, et/ou d'être en prise sur tout autre élément fixe du projecteur, voire encore d'un élément structurel du véhicule recevant le projecteur, à l'exclusion du module optique et/ou de l'organe de refroidissement fixé à ce module optique.

La présente invention va être décrite en relation avec les exemples non limitatifs de réalisation illustrés sur les figures des planches annexées, dans lesquelles :
La fig.1 est un schéma illustrant une coupe longitudinale d'un projecteur équipé de modules optiques et d'un dispositif de refroidissement selon un exemple de réalisation de la présente invention.
La fig.2 est un schéma illustrant de face un projecteur tel que représenté sur la fig.1.
La fig.3 est un schéma illustrant une coupe d'un dispositif de refroidissement et d'un module optique correspondant, représentés sur les fig.1 et fig.2, selon un plan vertical, passant par l'axe général d'émergence de la lumière émise par le module optique.
La fig.4 est un schéma illustrant une coupe d'un dispositif de refroidissement et d'un module optique d'une variante de réalisation, selon un plan vertical, passant par l'axe général d'émergence de la lumière émise par le module optique.
La fig.5 est un schéma illustrant une coupe d'un dispositif de refroidissement et d'un module optique représentés sur les fig.1 à fig.3, selon un plan horizontal, passant par l'axe général d'émergence de la lumière émise par le module optique.
La fig. 6 est un schéma illustrant une vue en coupe d'un dispositif de refroidissement et d'un module optique d'une autre variante de réalisation, selon un plan horizontal, passant par l'axe général d'émergence de la lumière émise par le module optique.
La fig. 7 est un schéma illustrant une coupe selon VII-VII de la figure 6.

Sur les fig.1 et fig.2, un projecteur pour véhicule automobile comprend un boîtier 1 fermé par une glace de fermeture transparente 1 b. Le boîtier 1 loge une pluralité de modules optiques 2 pour l'émission d'au moins un faisceau lumineux global. Ces modules optiques 2 associent une source lumineuse 3 constituée d'une DEL, et un système optique 4 apte à modifier au moins l'un des paramètres de la lumière générée par la source lumineuse 3, tel que sa réflexion moyenne et/ou sa direction. Dans l'exemple représenté, le système optique comprend un réflecteur 4, qui concentre la lumière émise par la source lumineuse 3 en direction de la glace de fermeture 1 b, soit vers la gauche sur le schéma de la figure 1. Les modules optiques 2 sont portés par des organes de refroidissement 5, destinés à dissiper la chaleur générée par la source lumineuse 3 en fonctionnement. Les organes de refroidissement 5 sont constitués d'un dissipateur de chaleur à ailettes, les ailettes 6 constituant une surface globale d'échange thermique avec l'air ambiant pour obtenir le refroidissement du module optique 2 qui leur est affecté. Sur l'exemple de réalisation illustré, les modules optiques 2 sont portés par un organe de refroidissement 5 qui leur est dédié. Cependant, les modules optiques 2 sont aussi susceptibles d'être portés par un organe de refroidissement 5 qui leur est commun.

Les ailettes 6 sont orientées dans leur plan général verticalement au regard de l'axe général de gravité, de sorte que l'évacuation de la chaleur résulte d'un mouvement naturel ascendant de l'air se réchauffant en circulant le long de couloirs 7 s'étendant entre les ailettes 6 prises deux à deux que comporte l'organe de refroidissement 5. Sur la figure 2, chaque organe de refroidissement 5 comprend trois couloirs 7 mais ce nombre n'est pas limitatif.

Pour favoriser le refroidissement du module optique 2, l'organe de refroidissement 5 est associé à des moyens canalisant et refroidissant un flux d'air, qui comprennent une pluralité de caloducs 8 disposés à l'arrière et à distance des organes de refroidissement 5. On comprendra que la position arrière est à considérer au regard de l'émergence de la lumière hors du module optique 2 vers l'avant de ce dernier.

En se reportant par ailleurs sur les fig.3 et fig.4, l'extrémité proximale 9 des caloducs 8 est munie d'une pluralité de déflecteurs 10, qui ménagent entre eux deux à deux des canaux de guidage 11 du flux d'air froid F. L'extrémité proximale 9 apporte les frigories aux déflecteurs 10 qui refroidissent l'air circulant à l'intérieur de ces canaux 11, avant que cet air n'entre à l'intérieur des canaux 7 formés entre les ailettes 6 de l'organe de refroidissement correspondant 5. Les déflecteurs 10 sont placés à distance de l'organe de refroidissement 5, d'un écart E supérieur à 0 cm et préférentiellement inférieur à 2 cm. Les déflecteurs 10 sont orientés dans leur plan général transversalement à l'orientation du plan général des ailettes 6. Sur la fig.3, les déflecteurs 10 sont orientés dans leur plan général orthogonalement au plan général des ailettes 6. Sur la fig.4, les déflecteurs 10 et les ailettes 6 sont disposés dans des plans respectifs qui sont concourants l'un par rapport à l'autre, selon une pente d'inclinaison B comprise entre 60° et 90°. Cet inclinaison correspond également à une orientation du plan général du déflecteur 10 en vis-à-vis de l'organe de refroidissement 5 formant avec l'axe général de la gravité un angle compris entre respectivement 120° et 90°, cet angle étant mesuré en partant depuis l'axe central de la gravité, au-dessus du déflecteur 10, lorsque l'axe général d'émergence de la lumière A, hors du module optique 2, est orienté sensiblement orthogonalement à l'axe général de gravité, représenté en pointillé sur la figure 4. Cette valeur d'inclinaison est donnée à titre indicatif et de manière non restrictive. Sur l'exemple de réalisation illustré, les déflecteurs 10 sont globalement plans. II est cependant envisageable de leur conférer des zones d'inflexion selon la conformation des canaux de guidage souhaitée, qui déterminent la dynamique recherchée pour le guidage du flux d'air froid F acheminé vers l'organe de refroidissement 5 à travers les canaux de guidage 11 délimités entre deux déflecteurs 10 superposés, soit en vis-à-vis.

Sur l'exemple illustré, les déflecteurs 10 affectés au refroidissement d'un module optique 2 sont formés de lames qui sont placées en superposition distante le long du caloduc 8 correspondant. La jonction des lames 10 avec le caloduc 8 est par exemple réalisée par traversée des lames 10 par le caloduc 8 qui leur est affecté, préférentiellement associée à un montage en force de cette traversée et/ou à un scellement des lames 10 sur le caloduc 8. Les lames 10 sont formées de feuilles métalliques, qui favorisent l'échange thermique entre l'air environnant l'extrémité proximale 9 et le caloduc 8. Les déflecteurs 10 répondent à deux fonctions cumulées, l'une de guidage du flux d'air F au niveau des caloducs 8 et vers les organes de refroidissement correspondant et l'autre d'organes d'échange thermique entre ces déflecteurs et l'air environnant les extrémités proximales 9 des caloducs 8 et circulant entre ces derniers. Les canaux de guidage 11 du flux d'air froid F débouchent sur les ailettes 6, et plus particulièrement sur les couloirs 7 ménagés entre elles. L'air est ainsi refroidi au contact de l'extrémité proximale 9 et de ses déflecteurs 10. Le flux d'air froid F est acheminé par les canaux de guidage 11 ménagés entre deux déflecteurs 11 voisins superposés en étant aspiré par les couloirs 7 ménagés entre deux ailettes 6 voisines. Le flux d'air F circule donc entre les déflecteurs, où il se refroidit, et en sortant des canaux de guidage 11 dans les couloirs 7 de l'organe de refroidissement, l'air froid est plus dense et descend tout en se réchauffant le long des ailettes 6. Une fois réchauffé, l'air, plus léger, remonte pour sortir vers le haut des canaux 7 de l'organe de refroidissement 5.

Sur les fig.1 et fig.2, l'extrémité distale 12 des caloducs 8 émerge hors du boîtier 1 pour être placée à l'extérieur de ce dernier. L'extrémité distale 12 des caloducs 8 est munie d'organes d'échange thermique 13 qui sont agencés en ailettes ou éléments analogues. Sur ces deux figures, des moyens supplémentaires de refroidissement 14, tel qu'un ventilateur, sont disposés à l'extérieur du boîtier 1 pour induire un refroidissement des organes d'échange thermique 13, et en conséquence des caloducs 8. La mise en place des moyens supplémentaires de refroidissement 14 à l'extérieur du boîtier 1 facilite leur implantation sur le véhicule et permet d'éviter un encombrement de l'espace intérieur du boîtier 1. Les frigories transmises aux caloducs 8 par les organes d'échange thermique 13 sont conduites jusqu'à leur extrémité proximale 9 pour refroidir le flux d'air froid F destiné au refroidissement des modules optiques 2 et canalisé par les déflecteurs 10. Sur l'exemple de réalisation illustré, ces éléments d'échange thermique 13 sont communs à l'ensemble des caloducs 8 du projecteur. II est cependant envisageable, selon l'agencement de l'environnement du projecteur sur le véhicule, d'affecter un groupe d'éléments d'échange thermique 13, voire des moyens générateurs de froid 14, à chacun des caloducs 8 que comprend le dispositif de refroidissement.

Les caloducs 8 sont maintenus en position à l'intérieur du boîtier 1 par des organes de fixation 15 en prise sur ce dernier. La fixation des caloducs 8 sur des éléments distincts des modules optiques 2 permet de les disposer aisément par rapport à ces derniers, tout en ménageant la distance requise de séparation entre les déflecteurs 10 et les organes de refroidissement 5. L'absence de liaison mécanique entre les caloducs 8 et les modules optiques 2 permet de monter aisément ces derniers en mobilité sur le boîtier 1.

II est à noter que sur l'exemple illustré, non limitatif, certains modules sont reliés par un même caloduc 8. D'autres configurations sont cependant possibles. On pourrait également avoir un caloduc par module optique.

En variante de réalisation des modules optiques illustrés aux figures 1 à 5, il est possible de placer le conducteur de chaleur sous le dissipateur de chaleur. Cette variante de réalisation est illustrée aux figures 6 et 7, notées Fig. 6 et Fig.7. Le conducteur de chaleur 108, ici un caloduc, comprend des déflecteurs 110 en vis-à-vis de l'organe de refroidissement 105, le plan général de ces déflecteurs 110 étant orienté de manière à former avec l'axe général de la gravité un angle d'au plus 40 degrés, 0° dans l'exemple illustré, cet angle étant mesuré en partant depuis l'axe central de la gravité et au-dessus du déflecteur 110 correspondant, lorsque l'axe général A' d'émergence de la lumière hors du module optique 102 est orienté sensiblement orthogonalement à l'axe général de gravité. Les canaux de guidage 111, formés par les espaces entre deux déflecteurs voisins débouchent au-dessous des couloirs 107 formés entre deux ailettes 106 voisines du dissipateur de chaleur 105. Préférentiellement, les déflecteurs 110 sont placés à distance de l'organe de refroidissement 5, d'un écart E' supérieur à 0 cm et préférentiellement inférieur à 2 cm, de préférence inférieur à 1 cm.

Dans cet exemple, les déflecteurs 110 sont orientés verticalement et placés sous le dissipateur de chaleur 105. L'agencement du dispositif de refroidissement, et notamment l'orientation spécifique des ailettes 106 et des déflecteurs 110, induit un balayage des ailettes 106 le flux d'air F'. Comme on peut le voir en figure 7, où le flux d'air est représenté par la flèche en pointillé, l'air est progressivement réchauffé par la surface d'échange thermique correspondant à la surface de ces ailettes 106 et est animé d'un mouvement ascendant. II s'ensuit un phénomène d'aspiration depuis le dessous du dissipateur de chaleur 105 de l'air présent dans les canaux de guidage 111, où l'air a déjà perdu un certain nombre de calories. L'air refroidi va ainsi balayer la surface des ailettes 106 en remontant dans les couloirs 107 et donc permettre une meilleure dissipation thermique.

Une plaque 117 est placée à l'arrière du dissipateur de chaleur 106, soit sur le côté opposé à celui portant la source lumineuse 103. Cette plaque 117 permet de canaliser davantage le flux d'air F' vers le haut du dissipateur de chaleur 106. Chaque couloir 107 entre deux ailettes 106 comprend ainsi une entrée du flux d'air froid en bas du dissipateur de chaleur 105 et une sortie du flux d'air chaud en haut du dissipateur de chaleur 105. A noter que par souci de clarté, le réflecteur 104 n'a pas été représenté sur la figure 7, mais uniquement en figure 6.

L'extrémité distale 109 est placée dessous le dissipateur de chaleur 106, l'agencement de l'extrémité distale du caloduc 108 est agencée comme décrit précédemment, notamment comme pour l'exemple illustré en figures 1 à 5. De même, cette variante peut être utilisée pour le refroidissement de plusieurs modules optiques comme illustré en figures 1 et 2, à la différence près que les extrémités distales sont situées sous les modules optiques, selon la variante décrite en figures 6 et 7.

De même, le nombre d'ailettes, de l'organe de refroidissement du module optique, ou le nombre de déflecteurs n'est pas limitatif. Egalement la distance entre les ailettes ou les déflecteurs peut être variable.

Egalement, lorsqu'il y a plusieurs déflecteurs sur le caloducs, ceux-ci peuvent être constitués par les spires d'une lame en spirale enroulée autour du caloduc. On peut ainsi constituer l'ensemble des déflecteurs par une plaque de tôle découpée en spirale, puis étirée pour être conformée autour du caloduc.

## Revendications

1. Dispositif d'éclairage et/ou de signalisation comprenant au moins un module optique (2, 102) équipé d'un organe de refroidissement (5, 105) pourvu d'une surface d'échange thermique (6, 106), comprenant un dispositif de refroidissement comprenant au moins un conducteur de chaleur (8, 108) dont une première extrémité (9, 109) constitue une surface froide par rapport à l'air environnant du module optique, ladite première extrémité étant placée à distance du dit organe de refroidissement (5, 105) **caractérisé en ce que** la première extrémité est munie d'une pluralité de déflecteurs (10, 110) canalisant un flux d'air froid (F,F') en provenance de ladite première extrémité vers la surface d'échange thermique (6, 106) de l'organe de refroidissement (5, 105), de manière à permettre un échange thermique entre ledit flux d'air (F, F') et cette surface d'échange thermique (6, 106), l'espace entre deux déflecteurs (10, 110) voisins constituant un canal de guidage (11, 111) du flux d'air (F, F') délimité par les deux déflecteurs voisins et débouchant sur au moins un couloir (7, 107) délimité entre deux ailettes (6, 106) voisines que comporte l'organe de refroidissement (6, 106).

2. Dispositif d'éclairage et/ou de signalisation selon la revendication 1, **caractérisé en ce que** ledit un module optique (2, 102) comprend au moins une diode électroluminescente (3, 103) en contact thermique avec ledit dispositif de refroidissement (5, 105).

3. Dispositif d'éclairage et/ou de signalisation selon la revendication 2, **caractérisé en ce que** ladite diode électroluminescente (3, 103) est une DEL de puissance.

4. Dispositif d'éclairage et/ou de signalisation selon l'une quelconque des revendications précédentes, **caractérisé en ce que** la surface d'échange thermique (6, 106) de l'organe de refroidissement (5, 105) est orientée suivant l'axe général de gravité, lorsque l'axe général (A, A') d'émergence de la lumière hors du module optique (2, 102) est orientée sensiblement orthogonalement à l'axe général de gravité.

5. Dispositif d'éclairage et/ou de signalisation selon l'une quelconque des revendications précédentes, **caractérisé en ce que** les déflecteurs (10) sont en superposition distante.

6. Dispositif d'éclairage et/ou de signalisation selon l'une quelconque des revendications précédentes, **caractérisé en ce qu'**un plan général de chaque déflecteur (10) de la pluralité de déflecteurs en vis-à-vis dudit organe de refroidissement (5) est orienté de manière à former avec l'axe général de la gravité un angle compris entre 80° et 130°, cet angle étant mesuré en partant depuis l'axe central de la gravité et au-dessus du déflecteur (110) correspondant, lorsque l'axe général (A) d'émergence de la lumière hors du module optique (2) est orienté sensiblement orthogonalement à l'axe général de gravité.

7. Dispositif d'éclairage et/ou de signalisation selon l'une quelconque des revendications 1 à 4, **caractérisé en ce qu'**un plan général de chaque déflecteur (110) de la pluralité de déflecteurs et en vis-à-vis dudit organe de refroidissement (105) est orienté de manière à former avec l'axe général de la gravité un angle d'au plus 40 degrés, cet angle étant mesuré en partant depuis l'axe central de la gravité et au-dessus du déflecteur (110) correspondant, lorsque l'axe général (A) d'émergence de la lumière hors du module optique (102) est orienté sensiblement orthogonalement à l'axe général de gravité, ledit canal de guidage (111) débouchant au-dessous dudit couloir (107).

8. Dispositif d'éclairage et/ou de signalisation selon l'une quelconque des revendications précédentes, **caractérisé en ce que** ledit conducteur de chaleur est un caloduc (8, 108).

9. Dispositif d'éclairage et/ou de signalisation selon la revendication 8, **caractérisé en ce que** les déflecteurs (10, 110) sont chacun formés d'une lame traversée par ladite première extrémité (9, 109) du caloduc (8, 108).

10. Dispositif d'éclairage et/ou de signalisation selon l'une quelconque des revendications précédentes, **caractérisé en ce que** les déflecteurs (10, 110) présentent chacun une conductivité thermique supérieure à 10 W/m/°C.

11. Dispositif d'éclairage et/ou de signalisation selon l'une quelconque des revendications précédentes, **caractérisé en ce que** la distance de séparation (E, E') entre les déflecteurs (10, 110) et la surface d'échange thermique (6, 106) de l'organe de refroidissement (6, 106) est supérieure à 0 cm et inférieure à 2 cm.

12. Dispositif d'éclairage et/ou de signalisation selon l'une quelconque des revendications précédentes, **caractérisé en ce que** ledit conducteur de chaleur est un caloduc (8, 108) dédié au refroidissement de plusieurs modules optiques (5, 105).

13. Dispositif d'éclairage et/ou de signalisation selon l'une quelconque des revendications précédentes, ladite première extrémité est une extrémité proximale (9, 109), ledit conducteur de chaleur (8, 108) comprenant également une extrémité distale (12) en relation thermique avec des moyens supplémentaires de refroidissement (14) et/ou avec un organes d'échange thermique (13).

14. Dispositif d'éclairage et/ou de signalisation selon la revendication 13, **caractérisé en ce que** lesdits moyens supplémentaires de refroidissement (14) et/ou ledit organes d'échange thermique (13) sont placés à l'extérieur dudit boîtier (1).

15. Dispositif d'éclairage et/ou de signalisation selon l'une quelconque des revendications précédentes, **caractérisé en ce que** le conducteur de chaleur est un caloduc (8, 108), ledit caloduc étant positionné et maintenu à l'intérieur du boîtier (1) par l'intermédiaire d'organes de fixation (15) au moins en prise sur le boîtier (1), à l'exclusion du module optique (2, 102) et/ou de l'organe de refroidissement (5, 105) qui le porte.

## Claims

1. Lighting and/or signalling appliance, comprising at least one optical module (2, 102) fitted with a cooling device (5, 105) provided with a heat exchange surface (6, 106), including a cooling device comprising at least one heat conductor (8, 108) of which a first end (9, 109) forms a cold surface compared with the air surrounding the optical module, said first end being placed at a distance from said cooling device (5, 105), **characterised in that** the first end is provided with a plurality of deflectors (10, 110) channelling a flow of cold air (F, F'), originating from said first end to the heat exchange surface (6,106) of the cooling device (5, 105) so as to facilitate a heat exchange between said flow of air (F, F') and this heat exchange surface (6, 106), the space between two adjoining deflectors (10, 110) forming a guidance channel (11, 111) for the air flow (F, F') delineated by the two adjoining deflectors and emerging into at least one corridor (7, 107) delineated between two adjoining fins (6, 106) which the cooling device (6, 106) incorporates.

2. Lighting and/or signalling appliance according to claim 1, **characterised in that** said one optical module (2, 102) comprises at least one light-emitting diode (3, 103) in thermal contact with said cooling device (5, 105).

3. Lighting and/or signalling appliance according to claim 2, **characterised in that** said light-emitting diode (3, 103) is a power LED.

4. Lighting and/or signalling appliance according to any one of the preceding claims, **characterised in that** the heat exchange surface (6, 106) of the cooling device (5, 105) is in line with the general axis of gravity, if the general axis (A, A') from which the light emerges from the optical module (2,102) is oriented so as to be appreciably at right angles to the general axis of gravity.

5. Lighting and/or signalling appliance according to any one of the preceding claims, **characterised in that** the deflectors (10) are in remote superposition.

6. Lighting and/or signalling appliance according to any one of the preceding claims, **characterised in that** a general plane of each deflector (10) of the plurality of deflectors relative to said cooling device (5) is aligned so as to form with the general axis of gravity an angle of between 80° and 130° inclusive, this angle being measured starting from the central axis of gravity and above the corresponding deflector (110), when the general axis (A) along which the light emerges from the optical module (2) is aligned appreciably at right angles to the general axis of gravity.

7. Lighting and/or signalling appliance according to any one of claims 1 to 4, **characterised in that** a general plane of each deflector (110) of the plurality of deflectors and relative to said cooling device (105) is aligned so as to form with the general axis of gravity an angle of at most 40 degrees, this angle being measured starting from the central axis of gravity and above the corresponding deflector (110), when the general axis (A) along which the light emerges from the optical module (102) is aligned appreciably at right angles to the general axis of gravity, said guidance channel (111) emerging below said corridor (107).

8. Lighting and/or signalling appliance according to any one of the preceding claims, **characterised in that** said heat conductor is a heat pipe (8, 108).

9. Lighting and/or signalling appliance according to claim 8, **characterised in that** the deflectors (10, 110) are each formed from a blade crossed by said first end (9, 109) of the heat pipe (8, 108).

10. Lighting and/or signalling appliance according to any one of the preceding claims, **characterised in that** the deflectors (10, 110) each have a thermal conductivity greater than 10W/m/°C.

11. Lighting and/or signalling appliance according to any one of the preceding claims, **characterised in that** the separation distance (E, E') between the deflectors (10, 110) and the heat exchange surface (6, 106) of the cooling device (6, 106) is greater than 0 cm and less than 2 cm.

12. Lighting and/or signalling appliance according to any one of the preceding claims, **characterised in that** said heat conductor is a heat pipe (8, 108) devoted to cooling a number of optical modules (5, 105).

13. Lighting and/or signalling appliance according to any one of the preceding claims, in which said first end is a proximal end (9, 109), said heat conductor (8, 108) also comprising a distal end (12) in a heat relation with supplementary means of cooling (14) and/or with heat exchange devices (13).

14. Lighting and/or signalling appliance according to claim 13, **characterised in that** said supplementary means of cooling (14) and/or said heat exchange devices (13) are placed outside said housing (1).

15. Lighting and/or signalling appliance according to any one of the preceding claims, **characterised in that** the heat conductor is a heat pipe (8, 108), said heat pipe being positioned and supported inside the housing (1) by means of fixing devices (15) seated on the housing (1), but excluding the optical module (2,102) and/or the cooling device (5, 105) which supports it.

## Patentansprüche

1. Beleuchtungs- und/oder Signalgebungsvorrichtung mit wenigstens einem Optikmodul (2, 102), das mit einer Kühlvorrichtung (5, 105) ausgestattet ist, welche mit einer Wärmeaustauschfläche (6, 106) versehen ist, umfassend eine Kühleinheit, die wenigstens einen Wärmeleiter (8, 108) aufweist, dessen erstes Ende (9, 109) in Bezug auf die das Optikmodul umgebende Luft eine kalte Fläche bildet, wobei das erste Ende mit Abstand zu der Kühlvorrichtung (5, 105) angeordnet ist,
**dadurch gekennzeichnet, dass** das erste Ende mit einer Vielzahl von Deflektoren (10, 110) versehen ist, die einen von dem ersten Ende stammenden Kaltluftstrom (F, F') solchermaßen zu der Wärmeaustauschfläche (6, 106) der Kühlvorrichtung (5, 105) lenken, dass ein Wärmeaustausch zwischen dem Luftstrom (F, F') und der Wärmeaustauschfläche (6, 106) ermöglicht ist, wobei der Zwischenraum zwischen zwei benachbarten Deflektoren (10, 110) einen Kanal (11, 111) zum Führen des Luftstroms (F, F') bildet, der durch die beiden benachbarten Deflektoren begrenzt ist und in wenigstens einen Gang (7, 107) mündet, der zwischen zwei benachbarten Rippen (6, 106), mit denen die Kühlvorrichtung (5, 105) versehen ist, begrenzt ist.

2. Beleuchtungs- und/oder Signalgebungsvorrichtung nach Anspruch 1,
**dadurch gekennzeichnet, dass** das eine Optikmodul (2, 102) wenigstens eine Leuchtdiode (3, 103) aufweist, die mit der Kühleinheit (5, 105) in wärmeleitender Verbindung steht.

3. Beleuchtungs- und/oder Signalgebungsvorrichtung nach Anspruch 2,
**dadurch gekennzeichnet, dass** die Leuchtdiode (3, 103) eine Hochleistungs-LED ist.

4. Beleuchtungs- und/oder Signalgebungsvorrichtung nach einem der vorhergehenden Ansprüche,
**dadurch gekennzeichnet, dass** die Wärmeaustauschfläche (6, 106) der Kühlvorrichtung (5, 105) entlang der allgemeinen Schwerkraftachse ausgerichtet ist, wenn die allgemeine Achse (A, A') des Lichtaustritts aus dem Optikmodul (2, 102) im Wesentlichen orthogonal zur allgemeinen Schwerkraftachse ausgerichtet ist.

5. Beleuchtungs- und/oder Signalgebungsvorrichtung nach einem der vorhergehenden Ansprüche,
**dadurch gekennzeichnet, dass** die Deflektoren (10) mit Abstand übereinanderliegend angeordnet sind.

6. Beleuchtungs- und/oder Signalgebungsvorrichtung nach einem der vorhergehenden Ansprüche,
**dadurch gekennzeichnet, dass** eine allgemeine Ebene eines jeden Deflektors (10) der Vielzahl von Deflektoren gegenüber der Kühlvorrichtung (5) so ausgerichtet ist, dass sie mit der allgemeinen Schwerkraftachse einen Winkel zwischen 80° und 130° bildet, wobei der Winkel ausgehend von der mittleren Schwerkraftachse und über dem entsprechenden Deflektor (110) gemessen wird, wenn die allgemeine Achse (A) des Lichtaustritts aus dem Optikmodul (2) im Wesentlichen orthogonal zur allgemeinen Schwerkraftachse ausgerichtet ist.

7. Beleuchtungs- und/oder Signalgebungsvorrichtung nach einem der Ansprüche 1 bis 4,
**dadurch gekennzeichnet, dass** eine allgemeine Ebene eines jeden Deflektors (110) der Vielzahl von Deflektoren gegenüber der Kühlvorrichtung (105) so ausgerichtet ist, dass sie mit der allgemeinen Schwerkraftachse einen Winkel von höchstens 40 Grad bildet, wobei der Winkel ausgehend von der mittleren Schwerkraftachse und über dem entsprechenden Deflektor (110) gemessen wird, wenn die allgemeine Achse (A) des Lichtaustritts aus dem Optikmodul (102) im Wesentlichen orthogonal zur allgemeinen Schwerkraftachse ausgerichtet ist, wobei der Führungskanal (111) unter dem Gang (107) mündet.

8. Beleuchtungs- und/oder Signalgebungsvorrichtung nach einem der vorhergehenden Ansprüche,
**dadurch gekennzeichnet, dass** der Wärmeleiter ein Wärmerohr (8, 108) ist.

9. Beleuchtungs- und/oder Signalgebungsvorrichtung nach Anspruch 8,
**dadurch gekennzeichnet, dass** die Deflektoren (10, 110) jeweils von einer Lamelle gebildet sind, die von dem ersten Ende (9, 109) des Wärmerohrs (8, 108) durchsetzt ist.

10. Beleuchtungs- und/oder Signalgebungsvorrichtung nach einem der vorhergehenden Ansprüche,
**dadurch gekennzeichnet, dass** die Deflektoren (10, 110) jeweils eine Wärmeleitfähigkeit von mehr als 10 W/m/°C aufweisen.

11. Beleuchtungs- und/oder Signalgebungsvorrichtung nach einem der vorhergehenden Ansprüche,
**dadurch gekennzeichnet, dass** der Trennungsabstand (E, E') zwischen den Deflektoren (10, 110) und der Wärmeaustauschfläche (6, 106) der Kühlvorrichtung (5, 105) größer 0 cm und kleiner als 2 cm ist.

12. Beleuchtungs- und/oder Signalgebungsvorrichtung nach einem der vorhergehenden Ansprüche,
**dadurch gekennzeichnet, dass** der Wärmeleiter ein Wärmerohr (8, 108) für die Kühlung mehrerer Optikmodule (2, 102) ist.

13. Beleuchtungs- und/oder Signalgebungsvorrichtung nach einem der vorhergehenden Ansprüche,
bei der das erste Ende ein proximales Ende (9, 109) ist, wobei der Wärmeleiter (8, 108) auch ein distales Ende (12) in wärmeleitender Verbindung mit zusätzlichen Kühlmitteln (14) und/oder mit einem Wärmeaustauschelement (13) aufweist.

14. Beleuchtungs- und/oder Signalgebungsvorrichtung nach Anspruch 13,
**dadurch gekennzeichnet, dass** die zusätzlichen Kühlmittel (14) und/oder das Wärmeaustauschelement (13) außerhalb des Gehäuses (1) angeordnet sind.

15. Beleuchtungs- und/oder Signalgebungsvorrichtung nach einem der vorhergehenden Ansprüche,
**dadurch gekennzeichnet, dass** der Wärmeleiter ein Wärmerohr (8, 108) ist, wobei das Wärmerohr innen im Gehäuse (1) angeordnet und durch Befestigungsorgane (15) gehalten ist, die zumindest mit dem Gehäuse (1) in Eingriff stehen, unter Ausschluss des Optikmoduls (2, 102) und/oder des Kühlvorrichtung (5, 105), das dieses trägt.
